# FASCICULE DE BREVET EUROPEEN

(11) **EP 1 662 093 B1**
(45) Date de publication et mention de la délivrance du brevet: **04.01.2017**
(21) Numéro de dépôt: 05111187.0
(22) Date de dépôt: 23.11.2005
(51) Int. Cl.: F01D 25/24, F01D 25/26, F04D 29/64

(54) **Montage de secteurs de distributeur dans un compresseur axial**
Mounting of guiding segments in an axial compressor
Zusammenbau von Leitsegmente in einem axialen Kompressor

(30) Priorité: 24.11.2004 FR 0452746
(43) Date de publication de la demande: 31.05.2006
(73) Titulaire: Safran Aircraft Engines, 75015 Paris (FR)
(72) Inventeur: Vieillefond, Guy, 91390 Morsang sur Orge (FR); Tourne, Christophe, Yvon, Gabriel, 91480, Varennes Jarcy (FR); Heurtel, Bertrand, Jean, Joseph, Marie, 77240, Vert-Saint-Denis (FR)
(74) Mandataire: Gevers & Orès

(56) Documents cités:
- FR-A- 2 831 615
- US-A- 4 101 242
- US-A- 5 118 253
- US-A- 5 655 876
- US-A1- 2004 033 133
- US-A1- 2004 062 652

## Description

La présente invention concerne le domaine des moteurs à turbine à gaz, notamment des turbomachines aéronautiques. Elle vise le montage de secteurs de distributeurs de compresseur à l'intérieur du carter de ce dernier.

Un tel moteur comprend un compresseur alimentant en air une chambre de combustion. Les gaz de combustion, qui en sont issus, passent ensuite dans une succession d'étages de turbines. Les rotors de turbine entraînent entre autres organes les rotors du compresseur.

Dans une turbomachine axiale, telle qu'un compresseur, les étages mobiles, constitués d'aubes rotoriques disposées radialement dans des plans transversaux successifs, alternent avec des distributeurs fixes. Un distributeur est constitué d'aubes de stator disposées radialement entre deux plateformes concentriques, délimitant la veine annulaire de gaz, et qui redressent axialement le flux entre deux étages.

Dans un moteur à turbosoufflante, le CFM56 par exemple, actuellement exploité, les redresseurs annulaires du compresseur sont subdivisés en secteurs s'étendant chacun sur une portion de l'anneau. Pour fixer les idées, un distributeur de compresseur du moteur est par exemple constitué de 10 secteurs de 9 aubes chacun. Les secteurs sont maintenus à l'intérieur du carter par les plateformes extérieures avec un système de type languette et rainure, à la fois sur le bord amont et sur le bord aval des plateformes. L'amont et l'aval sont définis par rapport au sens de l'écoulement gazeux. Le carter enveloppant le compresseur est de forme générale tronconique en deux demi parties ou coquilles qui sont boulonnées entre elles le long de brides longitudinales disposées dans un plan passant par l'axe de rotation du compresseur. Dans une liaison de type languette et rainure, une rainure annulaire avec ouverture orientée axialement est usinée dans une bride solidaire de la paroi interne du carter ou bien dans une pièce fixe par rapport au carter, et loge une languette en arc d'anneau, so lidaire de la plateforme extérieure du secteur. La rainure et la languette peuvent être inversées.

Une liaison de ce type présente l'inconvénient de faire subir une usure importante aux pièces qui sont en contact les unes avec les autres, en raison de leurs déplacements relatifs dus aux variations thermiques pendant les différentes phases de fonctionnement du moteur.

Une solution à ce problème est d'immobiliser les secteurs d'un redresseur par rapport au carter, indépendamment les uns des autres en ménageant un point de fixation sur chacun des secteurs.

On a représenté sur la figure 1 une réalisation selon l'art antérieur. Le compresseur 1 comprend plusieurs étages mobiles 2 alternant avec des redresseurs 4, 4', à l'intérieur d'un carter 3. Le carter 3 par exemple est constitué de deux demi carters maintenus par des brides longitudinales. Ici, chaque secteur de redresseur comprend une pluralité d'aubes fixes 43, 43', suspendues à une plateforme extérieure 45, 45'. Cette plateforme 45, 45' est maintenue en amont par une première liaison 46, 46', à rainure et languette et, en aval, par une seconde liaison à rainure et languette 48, 48'. On note que l'étage 4' comprend en aval une prise d'air. Cet air de service est canalisé à partir de l'ouverture vers d'autres organes dont les autres parties du moteur nécessitant une alimentation en air, pour par exemple refroidir le rotor ou les aubes de l'étage de turbine haute pression. Le blocage des secteurs est obtenu par des verrous au droit des demi carters. Par suite des phénomènes de dilation, on constate une usure des rainures. Une réalisation selon l'art antérieur est divulguée dans le document FR 2831615.

Un moyen déjà utilisé par ailleurs consiste à rendre la plateforme solidaire de l'enveloppe extérieure au moyen d'un boulon de liaison. Ce moyen permet de maintenir efficacement chaque secteur et réduit les déplacements relatifs entre les pièces. Cependant, cet agencement serait de géométrie assez complexe et la fabrication des pièces rendue onéreuse.

Le problème se pose de manière aiguë pour l'étage du compresseur 4' qui comprend une ouverture pour la prise d'air de service. La géométrie de la plateforme extérieure au niveau de l'attache sur le carter serait dans ce cas particulièrement complexe et difficile à réaliser industriellement.

L'invention a pour objet un moyen assurant à la fois l'étanchéité de la plateforme extérieure et le maintien individuel de chaque secteur de distributeur tout en étant simple à réaliser et robuste. L'invention doit s'appliquer en particulier à l'étage du compresseur dans lequel est ménagée une ouverture de prise d'air.

On parvient à réaliser cet objectif avec un compresseur axial de moteur à turbine à gaz comprenant un carter et au moins une roue de distributeur constituée d'une pluralité de secteurs en arcs d'anneau avec des aubes de stator radiales, solidaires d'une plateforme extérieure, caractérisé par le fait que ladite plateforme est retenue dans le carter par deux liaisons du type à languette et rainure, l'une en amont et l'autre en aval des aubes de stator, ladite liaison aval étant formée entre une bride transversale ménagée sur la plateforme extérieure, et une bride ménagée sur le carter, un moyen de fixation assurant un serrage entre les deux brides, tel que dans la revendication 1.

En particulier, ladite liaison est formée par une rainure à ouverture axiale ménagée dans la bride du carter et la languette est ménagée sur la bride de la plateforme extérieure. De préférence, le moyen de fixation comprend un boulon traversant les deux brides.

En regroupant la liaison à rainure et languette avec le point de fixation du secteur, la solution de l'invention présente l'avantage d'assurer une immobilisation particulièrement efficace de chacun des secteurs, avec son guidage le long des rainures pendant les phases de dilatation, sans introduire de complexité dans la pièce. On peut notamment rendre la languette plus épaisse de façon à permettre le perçage d'un orifice. Cette épaisseur renforce encore la tenue du secteur.

Avantageusement, le boulon est disposé axialement, et plus précisément il traverse la languette et le fond de la rainure. La languette est ainsi bridée en appui dans le fond de la rainure. Elle est avantageusement ajustée glissant sur son diamètre extérieur avec un léger jeu sur son diamètre intérieur. Ce montage permet de maintenir les secteurs en place et d'assurer le positionnement de veine aérodynamique, sans introduire de contraintes mécaniques particulières en fonctionnement.

Conformément à un mode de réalisation particulier améliorant la sécurité du montage, le moyen de fixation comprend deux boulons.

Conformément à une autre caractéristique, le moyen de fixation est ménagé dans la partie médiane du secteur, le secteur pouvant se dilater librement de part et d'autre du moyen de fixation.

Le montage s'applique de préférence aux secteurs du distributeur ménageant une prise d'air.

On décrit ci-après l'invention plus en détail en référence aux dessins sur lesquels
La figure 1 montre en coupe axiale une partie du compresseur d'un moteur connu à turbine à gaz,
La figure 2 représente en coupe axiale une portion de compresseur avec un montage de secteur de redresseur selon l'invention,
La figure 3 montre en perspective un secteur de distributeur seul, selon l'invention.

On voit sur la figure 2 la partie d'un compresseur incluant le montage de l'invention. Ce compresseur est intégré dans un moteur à turbine à gaz qui n'est pas représenté. L'air venant des étages inférieurs est comprimé puis dirigé vers les étages supérieurs du compresseur alimentant la chambre de combustion du moteur comme cela est connu.

Le carter 13 est ici du type à deux demi carters boulonnés le long de brides longitudinales 131. Cet élément de carter est boulonné sur un carter aval 14 par des brides transversales 132 et 142 respectivement.

Le carter enveloppe le rotor 12 sur lequel on voit deux étages mobiles 121 et 122 dont les aubes balayent le volume délimité par les plaquettes annulaires 121' et 122' d'étanchéité. Entre les deux étages mobiles, un redresseur fixe assure le guidage de l'air et son redressement axial, de l'étage 121 vers l'étage suivant 122. Le redresseur est constitué d'une pluralité de secteurs annulaires 15, vus en perspective dans la figure 3. Chaque secteur 15 comprend des aubes de stator 151 s'étendant entre deux plateformes : une plateforme inférieure 150 du côté de l'axe du moteur et une plateforme extérieure 152 du côté du carter. Le secteur est maintenu dans le carter par une liaison à languette et rainure amont 153. Cette liaison comprend une rainure 153' ménagée le long du bord amont de la plateforme 152, et une languette sur le bord aval de la plaquette 121' entourant l'étage mobile 121.

En aval, la plateforme 151 a une forme évasée et ménage une ouverture de prise d'air avec la plaquette 122' annulaire de l'étage mobile aval 122. La plateforme comprend sur sa face extérieure une bride transversale 154 comme on le voit sur la figure 3. Cette bride est prolongée vers l'amont par une languette 155 axiale sur toute la plateforme. Cette languette est percée de deux trous 154' et 154" axiaux dans la zone médiane du secteur.

La languette 155 coopère avec une rainure 135 ménagée dans une bride 133 transversale du carter 13. On voit sur la figure 2, la languette logée dans la rainure 135. La largeur de la rainure annulaire 135 permet un ajustement précis de la languette. De préférence, comme cela l'a déjà été mentionné plus haut, la languette est ajustée glissant dans la rainure sur son diamètre extérieur, avec un léger jeu sur son diamètre intérieur. Dans cet exemple deux boulons 20 ont été introduits dans les perçages 154' et 154". On en voit un seul sur la figure 2. Les boulons sont serrés de manière à brider tout mouvement du secteur par rapport au carter. Le secteur peut néanmoins se dilater en fonction des conditions de température auxquelles il est soumis. Cette disposition permet une dilatation tangentielle du secteur qui est guidée par la liaison rainure languette. Sa fixation centrale autorise ainsi une dilatation tangentielle sans qu'il se crée des contraintes mécaniques. Un jeu doit être prévu à froid entre deux secteurs adjacents afin qu'il ne se crée pas d'interférence entre eux en fonctionnement.

Des variantes de réalisation sont possibles sans sortir du cadre de l'invention.

Un seul boulon peut être utilisé.

On peut employer un autre moyen de fixation que les boulons, par exemple une pince ou autre moyen équivalent.

La liaison aval languette et rainure peut être inversée.

## Revendications

1. Compresseur axial de moteur à turbine à gaz comprenant un carter (13) et une pluralité de roues de distributeur constituées chacune d'une pluralité de secteurs (15) en arcs d'anneau, chaque roue de distributeur étant située entre deux étages mobiles consécutifs (121, 122), dont un étage mobile amont (121) et un étage mobile aval (122), chaque secteur (15) comprenant une plateforme extérieure (152) et des aubes de stator (151) radiales solidaires de ladite plateforme extérieure (152), chaque plateforme extérieure (152) étant maintenue individuellement par une liaison en amont des aubes de stator et une liaison en aval des aubes de stator,
ladite liaison amont étant du type à languette et rainure (153), et comprenant une rainure (153') ménagée le long du bord amont de la plateforme extérieure (152) et une languette sur le bord aval de la plaquette (121') entourant l'étage mobile amont (121),
**caractérisé par le fait que** ladite liaison aval est du type à languette et rainure formée entre une bride (154) transversale ménagée sur la plateforme extérieure (152) et une bride (133) ménagée sur le carter (13), un moyen de fixation (20) assurant un serrage entre les deux brides (133, 154),
et **par le fait que** l'une des roues de distributeur comprend une ouverture de prise d'air, ladite ouverture de prise d'air étant ménagée à l'aide de plateformes extérieures (152) présentant une forme évasée en leur extrémité aval.

2. Compresseur selon la revendication précédente dont ladite liaison aval est formée par une rainure (135) à ouverture axiale ménagée dans la bride (133) du carter, la languette (155) étant ménagée sur la bride (154) de la plateforme extérieure (152).

3. Compresseur selon la revendication 1 ou 2, dont le moyen de fixation comprend un boulon (20) traversant les deux brides (133, 154).

4. Compresseur selon la revendication 3 dont le boulon (20) est disposé axialement.

5. Compresseur selon la revendication 2 et 3 ou 4 dont le boulon (20) traverse la languette (155) et le fond de la rainure (135).

6. Compresseur selon l'une des revendications 3, 4 et 5 dont le moyen de fixation comprend deux boulons.

7. Compresseur selon l'une des revendications précédentes dont le moyen de fixation est ménagé dans la partie médiane du secteur (15), le secteur pouvant se dilater librement de part et d'autre du moyen de fixation.

## Patentansprüche

1. Axialer Kompressor für ein Gasturbinentriebwerk, der ein Gehäuse (13) und mehrere Verteilerräder umfasst, von denen jedes aus mehreren kreisbogenförmigen Sektoren (15) besteht, wobei jedes Verteilerrad zwischen zwei aufeinanderfolgenden, mobilen Stufen (121, 122), darunter eine stromaufwärts gelegene mobile Stufe (121) und eine stromabwärts gelegene mobile Stufe (122), liegt, wobei jeder Sektor (15) eine äußere Plattform (152) und radiale, einstückige Statorschaufeln (151) der äußeren Plattform (152) umfasst,
wobei jede äußere Plattform (152) individuell durch eine Verbindung stromaufwärts von den Statorschaufeln und eine Verbindung stromabwärts von den Statorschaufeln gehalten wird,
wobei die stromaufwärts gelegene Verbindung vom Typ mit Nut (153) und Feder ist, und eine Nut (153'), die entlang der stromaufwärts gelegenen Kante der äußeren Plattform (152) vorgesehen ist, und eine Feder auf der stromabwärts gelegenen Kante des Plättchens (121') umfasst, welche die mobile stromaufwärts gelegene Stufe (121) umgibt,
**dadurch gekennzeichnet, dass** die stromabwärts gelegene Verbindung vom Typ mit Nut und Feder ist, die zwischen einem transversalem Flansch (154), der auf der äußeren Plattform (152) vorgesehen ist, und einem Flansch (133) ausgebildet ist, der an dem Gehäuse (13) vorgesehen ist, wobei ein Befestigungsmittel (20) ein Einklemmen zwischen zwei Flanschen (133, 154) sicherstellt,
und dass eines der Verteilerräder eine Öffnung zur Luftentnahme umfasst, wobei die Öffnung zur Luftentnahme mit Hilfe von äußeren Plattformen (152) vorgesehen ist, die eine aufgeweitete Form an ihrem stromabwärts gelegenen Ende aufweisen.

2. Kompressor nach dem vorhergehenden Anspruch, wobei die stromabwärts gelegene Verbindung durch eine Nut (135) mit einer axialen Öffnung gebildet ist, die in dem Flansch (133) des Gehäuses ausgebildet ist, wobei die Feder (155) an dem Flansch (154) der äußeren Plattform (152) ausgebildet ist.

3. Kompressor nach Anspruch 1 oder 2, wobei das Befestigungsmittel einen Bolzen (20) umfasst, der durch die zwei Flansche (133, 154) läuft.

4. Kompressor nach Anspruch 3, wobei der Bolzen (20) axial angeordnet ist.

5. Kompressor nach Anspruch 2 und 3 oder 4, wobei der Bolzen (20) durch die Feder (155) und dem Boden der Nut (135) läuft.

6. Kompressor nach einem der Ansprüche 3, 4 und 5, wobei das Befestigungsmittel zwei Bolzen umfasst.

7. Kompressor nach einem der vorhergehenden Ansprüche, wobei das Befestigungsmittel in dem mittleren Teil des Sektors (15) vorgesehen ist, wobei sich der Sektor frei von der einen Seite zu der anderen Seite des Befestigungsmittels ausdehnen kann.

## Claims

1. An axial gas turbine engine compressor that includes a casing (13) and a multiplicity of distributor wheels, each composed of a multiplicity of sectors (15) in arcs of circles, each distributor wheel being located between two consecutive mobile stages (121, 122), including one upstream mobile stage (121) and one downstream mobile stage (122), each sector (15) comprising an external platform (152) and radial stator blades (151) fixed to said external platform (152), each external platform (152) being individually retained by a joint upstream of the stator blades and a joint downstream of the stator blades, the said upstream joint being of the tongue and groove type (153), and comprising a groove (153') provided along the upstream edge of the external platform (152) and a tongue on the downstream edge of the plate (121') surrounding the upstream mobile stage (121),
**characterised in that** the said front joint is of the tongue and groove type formed between a transverse flange (154) provided on the external platform (152) and a flange (133) provided on the casing (13), with a securing resource (20) to ensure a tight joint between the two flanges (133, 154), and **in that** one of the distributor wheels includes an air intake orifice, the said air intake orifice being provided using external platforms (152) having a flared shape at their downstream end.

2. A compressor according to the previous claim, in which the said joint is formed by an axially-opening groove (135) provided in the flange (133) of the casing, the tongue (155) being provided on the flange (154) of the external platform (152).

3. A compressor according to claim 1 or 2, in which the securing resource includes a bolt (20) traversing the two flanges (133, 154).

4. A compressor according to claim 3 in which the bolt (20) is positioned axially.

5. A compressor according to claim 2 and 3 or 4, in which the bolt (20) passes through the tongue (155) and the bottom of the groove (135).

6. A compressor according to one of claims 3, 4 and 5, in which the securing resource includes two bolts.

7. A compressor according to one of the previous claims, in which the securing resource is provided in the median part of the sector (15), with the sector being able to expand freely to either side of the securing resource.
